# EUROPÄISCHE PATENTSCHRIFT

(11) **EP 0 706 012 B1**
(45) Veröffentlichungstag und Bekanntmachung des Hinweises auf die Patenterteilung: **24.06.1998**
(21) Anmeldenummer: 95114756.0
(22) Anmeldetag: 19.09.1995
(51) Int. Cl.: F24C 15/02

(54) **Gargerät**
Cooking device
Four de cuisson

(30) Priorität: 07.10.1994 DE 4435932
(43) Veröffentlichungstag der Anmeldung: 10.04.1996
(73) Patentinhaber: Convotherm-Elektrogeräte GmbH, D-82436 Eglfing (DE)
(72) Erfinder:
(74) Vertreter: Zmyj, Erwin, Dipl.-Ing., Dipl.-Wirtsch.-Ing.

(56) Entgegenhaltungen:
- EP-A- 0 265 415
- EP-A- 0 333 981
- DE-A- 1 784 748
- US-A- 4 910 916

## Beschreibung

Die Erfindung bezieht sich auf ein Gargerät mit einem Gehäuse und einer eine Frontöffnung verschließenden Tür, die mittels einer Scharnieranordnung um eine vertikale Achse schwenkbar ist.

Türen für Gargeräte sind in der Regel an der rechten offenen Seite des Gehäuses des Gargerätes angeschlagen. Sofern die räumlichen Verhältnissen in der Küche, in welcher solche Gargeräte aufgestellt werden, eine rechts angeschlagene Tür nicht zulassen, muß dem Anwender ein Gerät mit einer links angeschlagenen Tür zur Verfügung gestellt werden. Da häufig die Öffnung des Gargerätes nicht über die volle Breite des Gehäuses reicht und in dem geschlossenen Teil des Gehäuses an dessen Vorderseite Bedienerknöpfe und Anzeigeeinrichtungen vorgesehen sind, ist der Wechsel der Anschlagseite einer Tür häufig nur mit einem größeren konstruktiven Aufwand möglich.

Aus der EP-A-0 265 415 ist ein mit einer Schwenk-Schiebtür ausgerüsteten Kastenmöbel bekannt, bei welchem an der Innenseite eine Führungseinrichtung für einen Scharnierträger vorgesehen ist, der den einen Teil der Scharnieranordnung einer Tür aufnimmt, die den anderen Teil der Scharnieranordnung aufnimmt. Aufgrund dieser Ausgestaltung ist es möglich, die Tür entlang der Seitenwand in das Kastenmöbel einzuschieben. Da diese Tür eine geringere Höhe aufweisen muß, als es der lichten Höhe des Möbelstückes entspricht, ist eine solche Ausgestaltung für Gargeräte, in denen mit Dampf gearbeitet wird, nicht geeignet.

Aufgabe der Erfindung ist es, ein Gargerät zu schaffen, bei dem ein Wechsel der Anschlagseite trotz vorhandener Aufstellungs- und Platzprobleme entbehrlich ist.

Diese Aufgabe wird gelöst durch ein Gargerät mit einem Gehäuse und einer eine Frontöffnung verschließenden Tür, die mittels einer Scharnieranordnung um eine vertikale Achse schwenkbar ist, bei der der eine Teil der Scharnieranordnung an der Tür und der andere Teil der Scharnieranordnung an einem Scharnierträger angeordnet ist, der mittels einer Führungseinrichtung an der der Scharnieranordnung benachbarten Seitenwand an der Außenseite des Gehäuses entlang in Richtung auf die Rückwand des Gehäuses verschiebbar ist, wobei die Scharnierachse in einer parallel und mit Abstand zur äußeren Seitenfläche des Gehäuses liegenden Ebene angeordnet ist und wobei der Verschiebeweg des Scharnierträgers in Richtung auf die offene Seite des Gehäuses durch Begrenzungsmittel auf den bestimmungsgemäßen Abstand der Scharnierachse der Scharnieranordnung zur Gehäusevorderkante begrenzt ist.

Durch diese Ausgestaltung ist es möglich die Tür in ihrer Stellung, in welcher sie rechtwinklig zur Gehäusevorderseite steht, mittels der Führungseinrichtung unmittelbar neben der der Scharnieranordnung zugeordneten Seitenwand entlang in Richtung auf die Rückseite des Gehäuses zu verschieben, so daß in der verschobenen Stellung die Tür sich neben der Seitenwand des Gehäuses befindet. Bei dieser Ausgestaltung ist es nur erforderlich, das Gargerät mit solchem Abstand zu einer Gebäudewand oder zu einem anderen angrenzenden Küchengerät aufzustellen, daß genügend Platz für das Einschieben der Tür vorhanden ist. Ein Wechsel der Anschlagseite ist, da die Tür im geöffneten Zustand neben das Gerät eingeschoben werden kann und somit nicht mehr in den Raum vor dem Gerät hineinragt, nicht mehr erforderlich. Somit können alle Gargeräte unabhängig von den jeweils herr-schenden Problemen am Aufstellungsort in gleicher Weise ausgebildet sein, so daß Umkonstruktionen und Sonderlieferungen mit den damit verbundenen Kosten entfallen.

Eine besonders einfache Ausgestaltung hinsichtlich der Begrenzungsmittel für den Verschiebeweg des Scharnierträgers ergibt sich gemäß einer Ausgestaltung der Erfindung dadurch, daß im Bereich der Frontöffnung an der der Führungseinrichtung zugeordneten Seitenwand des Gehäuses als Begrenzungsmittel ein Anschlag für den Scharnierträger vorgesehen ist.

Eine besonders bevorzugte Ausgestaltung der Erfindung ist dadurch gekennzeichnet, daß die Führungseinrichtung mindestens eine an der Seitenwand des Gehäuses angeordnete horizontale Führungsschiene umfaßt, an der der Scharnierträger verschiebbar gehalten ist.

Eine konstruktiv einfache und dennoch eine stabile und exakte Führung ermöglichende Ausgestaltung ergibt sich in Weiterbildung der Erfindung dadurch, daß der Scharnierträger an jeder Führungsschiene durch vier Führungsrollen geführt ist, die jeweils paarweise einander gegenüberliegend an der oberen und unteren Führungsfläche der Führungsschiene spielfrei an dieser anliegen und daß die beiden Führungsrollenpaare in Längsrichtung der Führungsschiene mit Abstand zueinander angeordnet und gegen ein Abziehen in Achsrichtung der Führungsrollen von der Führungsschiene gesichert sind.

Eine bevorzugte Ausgestaltung zur Sicherung der Führungsrollen an der jeweiligen Führungsschiene ist dadurch gekennzeichnet, daß jede Führungsschiene in Achsrichtung der Führungsrollen gesehen, formschlüssig mit diesen zusammenwirkt. Dabei kann nach einer Ausgestaltung die Führungsschiene einen rechteckigen Querschnitt aufweisen, wobei die Schmalseiten desselben als Führungsflächen dienen und daß die Führungsrollen mit eng an den Breitseiten der Führungsschiene anliegenden Radkränzen versehen sind. Nach einer anderen Ausgestaltung der Erfindung kann jede Führungsschiene an ihrer oberen und unteren Führungsfläche ein von der ebenen Begrenzung abweichendes Führungsprofil aufweisen, dem das Profil der Führungsrolle angepaßt ist. Hierbei können die Führungsflächen beispielsweise keilförmige Vertiefungen aufweisen, denen die Führungsrollen mit einer radial nach außen sich verjüngenden keilförmigen Profilierung angepaßt sind. Es ist aber auch möglich, daß die Führungsschiene ein erhabenes Profil, beispielsweise in Keilform oder in halbrunder Ausgestaltung aufweist, dem die Führungsrollen mit einer entsprechenden, am Außenumfang vorgesehenen Vertiefung keilförmiger oder halbrunder Art angepaßt sind.

Gemäß einer weiteren Ausgestaltung der Erfindung ist es aber auch möglich, daß die Führungsschiene schwalbenschwanzartiges Profil aufweist und der Scharnierträger mit einer der Führungsschiene angepaßten Ausnehmung auf dieser verschiebbar ist.

Weiterhin kann der Scharnierträger mittels eines Scherengitters verschiebbar gehalten sein.

Die Erfindung wird nachfolgend anhand eines Ausführungsbeispieles näher erläutert. In der Zeichnung zeigen:
- **Figur 1:**: ein Gargerät gemäß der Erfindung in perspektivischer Darstellung;
- **Figur 2:**: eine Ansicht von oben auf das Gargerät nach Figur 1;
- **Figur 3:**: eine der Figur 2 entsprechende Ansicht mit geöffneter Tür;
- **Figur 4:**: eine der Figur 3 entsprechende Ansicht mit seitlich neben das Gerät eingeschobener Tür; und
- **Figur 5:**: einen Schnitt nach der Linie V-V in Figur 1.

Bei einem insgesamt mit 1 bezeichneten Gargerät ist an der Vorderseite des Gehäuses 2 eine Tür 3 mittels einer Scharnieranordnung 4 um eine vertikale Achse schwenkbar gelagert. Diese Tür ist, wie aus den Figuren 3 und 4 ersichtlich, im geöffneten Zustand neben die der Scharnieranordnung 4 zugeordneten Seitenwand verschiebbar, so daß sie nicht mehr in den Bedienungsraum vor dem Gerät hineinragt. Die Scharnieranordnung 4 umfaßt einen mit der Tür 3 verbundenen, und in Form eines Lagerzapfens 6 ausgebildeten Scharnierteil und einen an einem Scharnierträger 7 befestigten Scharnierteil 8.

Der Scharnierträger 7 ist an einer Führungseinrichtung entlang der Seitenwand 5 verschiebbar geführt, um die Tür von der in Figur 3 gezeichneten Offenstellung in die in Figur 4 dargestellten Stellung verschieben zu können. Die Führungseinrichtung umfaßt bei diesem Ausführungsbeispiel zwei Führungsschienen 9, an denen der Scharnierträger 7, welcher als vertikal stehender Schlitten oder Wagen ausgebildet ist, mittels Führungsrollen 10 geführt ist, wobei jeder Führungsschiene 9 vier Führungsrollen 10 zugeordnet sind. Dabei liegen die Führungsrollen jeweils paarweise einander gegenüber und sind so am Scharnierträger 7 angeordnet, daß sie spielfrei mit der Führungsschiene 9 zusammenwirken. Jedes Paar einander gegenüberliegender Führungsrollen weist einen gewissen Abstand zu dem anderen Führungsrollenpaar auf, um ein Kippen des Scharnierträgers 7 um eine gedachte horizontale Achse zu vermeiden. Die Führungsschiene 9 ist mittels Halter 11 an der Seitenwand 5 des Gehäuses 2 befestigt.

Damit die Tür 3 in die in Figur 4 dargestellte Lage neben das Gargerät geschoben werden kann, ist es erforderlich, daß die Schwenkachse der Scharnieranordnung 4, die durch die Lagerzapfen 6 verläuft, in einer gedachten Ebene liegt, die mit Abstand parallel zur Seitenwand 5 des Gehäuses 2 verläuft.

Damit die Führungsrollen 10 nicht von den Führungsschienen 9 in Achsrichtung der Führungsrollen abgezogen werden können, sind die oberen und unteren Führungsflächen jeder Führungsschiene 9 konvex ausgebildet und die Führungsrollen 10 weisen eine konkave Führungsnut an ihrem Umfang auf, so daß die Führungsrollen 10 in ihrer Achsrichtung gesehen, formschlüssig mit den Führungsschienen 9 usammenwirken, um ein seitliches Abheben des Scharnierträgers 7 von den Führungsschienen und damit von der Seitenwand des Gargerätes zu vermeiden.

In dem vorderen der Türöffnung zugewandten Bereich der Seitenwand 5 ist ein Anschlag 12 vorgesehen, an den sich der Scharnierträger 7 in der nach vorne geschobenen Stellung desselben anlegt, in welcher ein Schließen der Tür möglich ist. Dabei ist der Anschlag 12 derart positioniert, daß bei einem Anliegen des Scharnierträgers 7 an diesem Anschlag 12 die Scharnieranordnung 4 sich in einer solchen Lage befindet, daß die von ihr getragene Tür 3 an allen Seiten abdichtend an der Stirnseite 13 des Gehäuses 2 anliegt. Am hinteren Ende des Verschiebeweges ist an der Seitenwand 5 ein Endanschlag 14 vorgesehen.

## Patentansprüche

1. Gargerät mit einem Gehäuse (2) und einer eine Frontöffnung verschließenden Tür (3), die mittels einer Scharnieranordnung um eine vertikale Achse schwenkbar ist, bei der der eine Teil (6) der Scharnieranordnung (4) an der Tür (3) und der andere Teil (8) der Scharnieranordnung (4) an einem Scharnierträger (7) angeordnet ist, der mittels einer Führungseinrichtung (9, 10) an der der Scharnieranordnung (4) benachbarten Seitenwand (5) an der Außenseite des Gehäuses (2) entlang in Richtung auf die Rückwand des Gehäuses (2) verschiebbar ist, wobei die Scharnierachse in einer parallel und mit Abstand zur äußeren Seitenfläche des Gehäuses (2) liegenden Ebene angeordnet ist und wobei der Verschiebeweg des Scharnierträgers (7) in Richtung auf die offene Seite des Gehäuses (2) durch Begrenzungsmittel (12) auf den bestimmungsgemäßen Abstand der Scharnierachse der Scharnieranordnung zur Gehäusevorderkante begrenzt ist.

2. Gargerät nach Anspruch 1, **dadurch gekennzeichnet**, daß an der der Führungseinrichtung (9, 10) zugeordneten Seitenwand (5) des Gehäuses (2) in dem der offenen Seite des Gehäuses zugewandten Bereich ein als Begrenzungsmittel dienender Anschlag (12) für den Scharnierträger (7) vorgesehen ist.

3. Gargerät nach Anspruch 1 oder 2, **dadurch gekennzeichnet**, daß die Führungseinrichtung (9, 10) mindestens eine an der Seitenwand (5) des Gehäuses (2) angeordnete, horizontale Führungsschiene (9) umfaßt, an der der Scharnierträger (7) verschiebbar gehalten ist.

4. Gargerät nach Anspruch 3, **dadurch gekennzeichnet**, daß der Scharnierträger (7) an jeder Führungsschiene (9) durch vier Führungsrollen (10) geführt ist, die jeweils paarweise einander gegenüberliegend an der oberen und unteren Führungsfläche der Führungsschiene (9) spielfrei an dieser anliegen und daß die beiden Führungsrollenpaare (10) in Längsrichtung der Führungsschiene (9) mit Abstand zueinander angeordnet und gegen ein Abziehen in Achsrichtung der Führungsrollen von der Führungsschiene (9) gesichert sind.

5. Gargerät nach Anspruch 4, **dadurch gekennzeichnet**, daß jede Führungsschiene (9) in Achsrichtung der Führungsrollen (10) gesehen, formschlüssig mit diesen zusammenwirken.

6. Gargerät nach Anspruch 5, **dadurch gekennzeichnet**, daß jede Führungsschiene (9) an ihrer oberen und unteren Führungsfläche ein von der ebenen Begrenzung abweichendes Führungsprofil aufweist, dem das Profil der Führungsrollen (10) angepaßt ist.

7. Gargerät nach Anspruch 5, **dadurch gekennzeichnet,** daß die Führungsschiene (9) einen rechteckigen Querschnitt aufweist, wobei die Schmalseiten desselben als Führungsflächen dienen und daß die Führungsrollen (10) mit eng an den Breitseiten der Führungsschiene (9) anliegenden Radkränzen versehen sind.

8. Gargerät nach Anspruch 3, **dadurch gekennzeichnet**, daß die Führungsschiene schwalbenschwanzförmiges Profil aufweist und der Scharnierträger mit einer der Führungsschiene angepaßten Ausnehmung auf dieser verschiebbar ist.

9. Gargerät nach Anspruch 3, **dadurch gekennzeichnet**, daß der Scharnierträger mittels eines Scherengitters verschiebbar gehalten ist.

## Claims

1. Cooking appliance with a housing (2) and a door (3) which closes a front opening and which is pivotable about a vertical axis by means of a hinge assembly, in which one portion (6) of the hinge assembly (4) is arranged on the door (3) and the other portion (8) of the hinge assembly (4) is arranged on a hinge support (7) which by means of a guide device (9, 10) on the side wall (5) adjacent to the hinge assembly (4) is slidable along the outside of the housing (2) in a direction towards the rear wall of the housing (2), the hinge axis being arranged in a plane located parallel to and spaced from the outer side surface of the housing (2), and the path of sliding of the hinge support (7) in the direction towards the open side of the housing (2) being limited by limiting means (12) to the prescribed distance from the hinge axis of the hinge assembly to the front edge of the housing.

2. Cooking appliance according to claim 1, characterised in that a stop (12) serving as a limiting means for the hinge support (7) is provided on the side wall (5) of the housing (2) associated with the guide device (9, 10) in the region facing towards the open side of the housing.

3. Cooking appliance according to claim 1 or 2, characterised in that the guide device (9, 10) includes at least one horizontal guide rail (9) which is arranged on the side wall (5) of the housing (2) and on which the hinge support (7) is held slidably.

4. Cooking appliance according to claim 3, characterised in that the hinge support (7) is guided on each guide rail (9) by four guide rollers (10) which, in each case located opposite each other in pairs on the upper and lower guide surfaces of the guide rail (9), abut against the latter without play and that the two pairs of guide rollers (10) are arranged at a distance from each other in the longitudinal direction of the guide rail (9) and prevented from being pulled off the guide rail (9) in the axial direction of the guide rollers.

5. Cooking appliance according to claim 4, characterised in that each guide rail (9) as seen in the axial direction of the guide rollers (10) cooperates with the latter in form-locking relationship.

6. Cooking appliance according to claim 5, characterised in that each guide rail (9) on its upper and lower guide surfaces has a guide profile which deviates from the plane boundary and to which the profile of the guide rollers (10) is adapted.

7. Cooking appliance according to claim 5, characterised in that the guide rail (9) has a rectangular cross-section, the narrow sides thereof serving as guide surfaces, and in that the guide rollers (10) are provided with wheel rims closely abutting against the broad sides of the guide rail (9).

8. Cooking appliance according to claim 3, characterised in that the guide rail has a dovetail-like profile and the hinge support is slidable thereon with a recess adapted to the guide rail.

9. Cooking appliance according to claim 3, characterised in that the hinge support is held slidably by means of a slidable lattice grate.

## Revendications

1. Four de cuisson avec un corps (2) et une porte (3) fermant une ouverture frontale, qui peut pivoter au moyen d'un dispositif à charnière autour d'un axe vertical, sur lequel une partie (6) du dispositif à charnière (4) est disposé sur la porte (3) et l'autre partie (8) du dispositif à charnière (4) sur un porte-charnière (7), lequel peut être déplacé au moyen d'un dispositif de guidage (9, 10) le long de la paroi latérale (5), voisine du dispositif à charnière (4), sur le coté extérieur du corps (2) en direction de la paroi arrière du corps (2), l'axe de charnière étant disposé dans un plan parallèle et situé à distance de la paroi latérale extérieure du corps (2) et la course de déplacement du porte-charnière (7) étant limitée en direction du coté ouvert du corps (2) par des moyens de délimitation (12) à l'espacement conforme aux prescriptions entre l'axe de charnière du dispositif à charnière et le bord avant du corps.

2. Four de cuisson selon la revendication 1, caractérisé en ce qu'une butée (12) servant de moyen de délimitation est prévue pour le porte-charnière (7) sur la paroi latérale (5), attribuée au dispositif de guidage (9, 10), du corps (2) dans la zone tournée vers le coté ouvert du corps.

3. Four de cuisson selon la revendication 1 ou 2, caractérisé en ce que le dispositif de guidage (9, 10) comprend au moins un rail de guidage (9) horizontal et disposé sur la paroi latérale (5) du corps (2), rail sur lequel le porte-charnière (7) est logé de façon coulissante.

4. Four de cuisson selon la revendication 3, caractérisé en ce que le porte-charnière (7) est guidé sur chaque rail de guidage (9) par quatre galets de guidage (10), qui se font face respectivement deux par deux et touchent les surfaces de guidage supérieure et inférieure du rail de guidage (9) sans laisser de jeu par rapport à ce rail et en ce que les deux paires de galets de guidage (10) sont disposées de façon espacée dans le sens longitudinal du rail de guidage (9) et sont protégées contre un décollement du rail de guidage (9) dans le sens de l'axe des galets de guidage.

5. Four de cuisson selon la revendication 4, caractérisé en ce que chaque rail de guidage (9) agit, par complémentarité de forme, conjointement avec les galets de guidage (10), vu dans le sens de l'axe de ces galets.

6. Four de cuisson selon la revendication 5, caractérisé en ce que chaque rail de guidage (9) présente sur ses surfaces de guidage supérieure et inférieure un profil de guidage différent de la délimitation plane, auquel est adapté le profil des galets de guidage (10).

7. Four de cuisson selon la revendication 5, caractérisé en ce que le rail de guidage (9) présente une section rectangulaire, les cotés étroits de celle-ci servant de surfaces de guidage, et en ce que les galet de guidage (10) sont pourvus de couronnes de roue collant aux cotés larges du rail de guidage (9).

8. Four de cuisson selon la revendication 3, caractérisé en ce que le rail de guidage a un profil en forme de queue d'amande et le porte-charnière peut coulisser avec une cavité adaptée au rail de guidage sur celle-ci.

9. Four de cuisson selon la revendication 3, caractérisé en ce que le porte-charnière est logé de façon coulissante au moyen d'une grille à ciseaux.
